# EUROPÄISCHE PATENTSCHRIFT

(11) **EP 1 260 322 B1**
(45) Veröffentlichungstag und Bekanntmachung des Hinweises auf die Patenterteilung: **28.11.2007**
(21) Anmeldenummer: 02010518.5
(22) Anmeldetag: 10.05.2002
(51) Int. Cl.: B25F 5/02, B25B 21/00

(54) **Kraftgetriebener Winkelschrauber**
Angle type power nutrunner
Clef motorisée à tête angulaire

(30) Priorität: 14.05.2001 DE 10124571
(43) Veröffentlichungstag der Anmeldung: 27.11.2002
(73) Patentinhaber: C. & E. Fein GmbH, 73529 Schwäbisch-Gmünd-Bargau (DE)
(72) Erfinder: Listl, Holger, 70771 Leinfelden-Echterdingen (DE); Schmitz, Klaus, 72770 Reutlingen (DE)
(74) Vertreter: Gahlert, Stefan

(56) Entgegenhaltungen:
- EP-A- 0 691 185
- DE-A- 3 919 648
- US-A- 4 208 555
- US-A- 4 346 765

## Beschreibung

Die Erfindung betrifft einen kraftgetriebenen Winkelschrauber mit einem Gehäuse umfassend ein Hauptgehäuseteil, in dem ein Antrieb aufgenommen ist, mit einem damit gekoppelten Untersetzungsgetriebe und einer davon über eine Drehmomentbegrenzungskupplung, die ein erstes und ein zweites bei geschlossener Drehmomentbegrenzungskupplung damit in Eingriff befindliches Kupplungsteil aufweist, angetriebenen Spindel, und mit einem Winkelkopf, der eine von der Spindel angetriebene und winklig dazu angeordnete Werkzeugspindel zum Antrieb eines Werkzeugs und ein Winkelkopfgehäuse aufweist, das mit dem Hauptgehäuseteil über eine Verstelleinrichtung winkelmäßig verstellbar verbunden ist, wobei das Untersetzungsgetriebe ein ein Reaktionsmoment gegenüber der Spindel aufnehmendes Reaktionteil aufweist, das zumindest bei einem Verstellen der Verstelleinrichtung mit dem Winkelkopfgehäuse drehfest verbunden und über die Verstelleinrichtung mit dem Antrieb gekoppelt ist.

Ein derartiger Winkelschrauber ist aus der DE-A-3919648 bekannt.

Der bekannte Winkelschrauber weist ein zweistufiges Planetenradgetriebe auf, wobei die erste Planetenradstufe vom Motor angetrieben ist und mit der zweiten Planetenradstufe über eine ausrückbare Drehmomentbegrenzungskupplung gekoppelt ist.

Als nachteilig hierbei ist die Tatsache anzusehen, dass die beiden Planetenradstufen räumlich voneinander getrennt an den beiden gegenüberliegenden Enden eines Gehäuseteils angeordnet sind und über die dazwischen angeordnete Drehmomentbegrenzungskupplung miteinander gekoppelt sind. Dies führt zur erhöhten einer relativ komplizierten Montage.

Vor diesem Hintergrund liegt der Erfindung die Aufgabe zugrunde, einen Winkelschrauber gemäß der eingangs genannten Art derart zu verbessern, dass der Aufbau und die Montage vereinfacht werden.

Diese Aufgabe wird bei einem Winkelschrauber gemäß der eingangs genannten Art dadurch gelöst, dass das Untersetzungsgetriebe und der Antrieb im Hauptgehäuseteil aufgenommen sind, dass das erste Kupplungsteile mit dem Winkelkopfgehäuse drehfest verbunden und über die Verstelleinrichtung mit dem Antrieb gekoppelt ist, und dass das zweite Kupplungsteil drehfest mit dem Reaktionsteil des Untersetzungsgetriebes verbunden ist.

Die Aufgabe der Erfindung wird auf diese Weise vollkommen gelöst.

Erfindungsgemäß kann nämlich das Untersetzungsgetriebe als eine Baueinheit ausgeführt sein, an das über das Reaktionsteil die Drehmomentbegrenzungskupplung angekoppelt ist. Hierdurch werden Aufbau und Montage vereinfacht und die Toleranzkette verkürzt. Außerdem ist das auf die Verstelleinrichtung wirkende Drehmoment um den Untersetzungsfaktor des Untersetzungsgetriebes kleiner als dasjenige, welches zwischen dem Untersetzungsgetriebe und dem Winkelkopf wirkt. Dies erlaubt es, die Verstelleinrichtung wesentlich einfacher und weniger massiv auszuführen als die bekannten Verstelleinrichtungen, die eine verstellbare Verbindung zwischen dem Reaktionsteil des Untersetzungsgetriebes und dem Winkelkopfgehäuse herstellen.

Aufgrund der vergleichsweise geringen Drehmomente, die von der Verstelleinrichtung aufgenommen werden müssen, ist es dadurch sogar möglich, während des Betriebes des Winkelschraubers oder auch bei festsitzender Schraube den Winkelkopf zu verdrehen.

Auf Sicherungsmuttern oder zusätzliche Verrastungsmechanismen kann deswegen grundsätzlich verzichtet werden. Statt dessen genügt es, die Verstelleinrichtung als einfache Schraubverbindung auszuführen. Alternativ oder zusätzlich hierzu ist es natürlich auch möglich, einen Rastmechanismus vorzusehen, falls z.B. definierte Relativpositionen zwischen dem Winkelkopf und dem Hauptgehäuseteil gewünscht sind. Aus Gründen der Drehmomentübertragung ist ein solcher - Rastmechanismus jedoch nicht erforderlich. Falls dennoch ein derartiger, an sich bekannter Rastmechanismus gewünscht ist, so kann dieser ebenfalls sehr einfach und leicht aufgebaut sein, da er keine nennenswerten Drehmomente aufzunehmen braucht.

Erfindungsgemäß erfolgt ferner keine Drehbewegung der beiden Kupplungsteile bei geschlossener Drehmomentbegrenzungskupplung. Dadurch wirken auf die Kupplungsteile und ggf. dazwischen angeordnete Wälzkörper keine nennenswerten Fliehkräfte, die zu einem erhöhten Verschleiß führen. Da zum Lösen der Drehmomentbegrenzungskupplung die beiden Kupplungsteile in axialer Richtung entgegen einer von einer Druckfeder erzeugten Verspannung voneinander entfernt werden müssen, kann dabei entweder das erste oder das zweite Kupplungsteil axial verschiebbar in dem Gehäuse angeordnet sein. Um eine gegenseitige Verdrehbarkeit der beiden Kupplungsteile zu ermöglichen, muß zudem eines dieser Teile verdrehbar in dem Gehäuse angeordnet sein.

Bei einer vorteilhaften Weiterbildung der Erfindung ist das erste Kupplungsteil in axialer Richtung verschiebbar in dem Gehäuse angeordnet ist und das Reaktionsteil gegenüber dem Gehause frei drehbar.

Auf diese Weise wird die axiale Verschiebbarkeit und die Drehbarkeit auf unterschiedliche Kupplungsteile aufgeteilt, wodurch deren Festlegung im Gehäuse des Winkelschraubers vereinfacht wird.

Dabei ist es außerdem bevorzugt, wenn ein Schalter zum Abschalten des Winkelschraubers vorgesehen ist, der durch das erste Kupplungsteil betätigbar ist.

Auf diese Weise wird verhindert, daß ein Antrieb des Winkelschraubers nach einem Lösen der Drehmomentbegrenzungskupplung weiter auf die Kupplungsteile wirkt und somit zu einem fortgesetzten Umlauf des wenigstens einen Wälzkörpers zwischen den beiden Kupplungsteilen führt.

Ferner ist es bevorzugt, wenn das Reaktionsteil ein mehrere Planetenräder aufnehmendes Hohlrad eines Planetenradgetriebes ist.

Planetenradgetriebe sind aufgrund ihrer Kräfteverteilung besonders zuverlässig und langlebig und eignen sich deswegen besonders für kraftgetriebene Winkelschrauber im gewerblichen Bereich.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Weitere Vorteile und Merkmale der Erfindung ergeben sich aus der nachfolgenden Beschreibung eines Ausführungsbeispiels der Erfindung unter Bezugnahme auf die Zeichnung. Darin zeigen:
- Fig. 1: einen erfindungsgemäßen Winkelschrauber in einer Seitenansicht;
- Fig. 2: einen vorderen Abschnitt des in Fig. 1 gezeigten Winkelschraubers, wobei durch einen Gehäuseausschnitt schematisch angedeutete Teile im Inneren des Winkelschraubers erkennbar sind;
- Fig. 3: einen axialen Schnitt durch einen Abschnitt eines Antriebsstrangs des in den Fig. 1 und 2 dargestellten Winkelschraubers, in dem ein Planetenradgetriebe und eine Drehmomentbegrenzungskupplung in teilgeschnittener Darstellung erkennbar sind.

In Fig. 1 ist ein erfindungsgemäßer, als sog. Stabwinkelschrauber ausgeführter Winkelschrauber in einer Seitenansicht dargestellt und insgesamt mit 10 bezeichnet. Der Winkelschrauber 10 weist ein Gehäuse 11 mit einem Hauptgehäuseteil 12 auf, an dem ein Griffabschnitt 16 ausgebildet ist. Von dort aus ist ein Hauptschalter 18 bequem für eine Bedienperson betätigbar. An dem vorderen Ende des Hauptgehäuseteils 12 ist drehbar ein winkelkopfgehäuse 19 eines Winkelkopfes 20 befestigt, von dem rechtwinklig zu einer Längsachse des Winkelschraubers 10 eine Werkzeugaufnahme 22 absteht.

An dem Übergang zwischen dem Winkelkopfgehäuse 19 und dem Hauptgehäuseteil 12 ist ein Drehring 28 verdrehbar gegenüber dem Hauptgehäuseteil 12 angeordnet. Durch darin eingebrachte Schlitze 30, von denen in Fig. 1 nur der zum Betrachter weisende erkennbar ist, kann ein Werkzeug in den Winkelschrauber 10 eingeführt werden, mit dem das Auslösemoment des Winkelschraubers 10 in noch näher zu erläuternder Weise eingestellt werden kann.

Fig. 2 zeigt einen Teil des in Fig. 1 dargestellten Winkelschraubers 10 mit teilweise entfernten Gehäuseteilen. Die durch die Gehäuseöffnung hindurch erkennbaren Teile des Winkelschraubers 10 sind dabei nur schematisch angedeutet.

Der Winkelschrauber 10 weist einen beispielsweise als Elektromotor ausgeführten Antrieb 32 auf, der drehfest an einer gegenüber dem Hauptgehäuseteil 12 festgelegten Trägerhülse 34 befestigt ist. Der Antrieb 32 treibt über eine Zwischenwelle 36 ein Untersetzungsgetriebe in Form eines Planetenradgetriebes 38 an, welches abtriebsseitig eine Spindel 40 in Drehung versetzt. Die Spindel 40 treibt über eine in dem Winkelkopf 20 angeordnete Kegelradverzahnung 46 eine Werkzeugspindel 44 an, die an ihrem freien Ende die Werkzeugaufnahme 22 trägt.

Ferner ist in Fig. 2 eine Drehmomentbegrenzungskupplung 50 schematisch dargestellt, die ein ein Reaktionsmoment gegenüber der Spindel 40 aufnehmendes Reaktionsteil des Planetenradgetriebes 38 mit einer Stellhülse 52 kuppelt. Die Stellhülse 52 ist einstückig mit einem Winkelkopfgehäuse 19 ausgebildet oder über eines oder mehrere Zwischenteile drehfest mit diesem verbunden. Um den Winkelkopf 20 zu verdrehen, z.B. in die in Fig. 2 gestrichelt dargestellte Position, wird der gesamte Winkelkopf 20, d.h. das Winkelkopfgehäuse 19 mit darin aufgenommenen Lagern 55 und 56 für die Spindeln 40 und 44 sowie die Stellhülse 52, gegenüber der gehäusefesten Trägerhülse 34 entlang einer hier als Verschraubung ausgeführten Verstelleinrichtung 58 verdreht. Bei geschlossener Drehmomentbegrenzungskupplung 50 ist dabei auch das Reaktionsteil des Planetenradgetriebes 38 gegenüber dem Winkelkopf 20 drehfest festgelegt und über die Verstelleinrichtung 58 mit dem Antrieb 32 gekoppelt.

Diese Festlegung des Planetenradgetriebes 38 an dem Winkelkopf 20 bei gleichzeitiger Kopplung an den Antrieb 32 über die Verstelleinrichtung 58 hat gegenüber der herkömmlichen Festlegung an dem Hauptgehäuseteil 12 erhebliche Vorteile, wie sich aus den nachfolgenden Überlegungen ergibt.

Es sei hierzu angenommen, daß die Spindel 40 durch eine fest angezogene Schraube blockiert sei, so daß das vom Antrieb 32 erzeugte Drehmoment vollständig von den Gehäuseteilen des Winkelschraubers 10 aufgenommen werden muß. Auf die Zwischenwelle 36 zwischen dem Antrieb 32 und dem Planetenradgetriebe 38 wirkt dann das von dem Antrieb 32 erzeugte Drehmoment. Ein entsprechendes Gegenmoment gleicher Größe wird - bei als geschlossen angenommener Drehmomentbegrenzungskupplung 50 - von den Gehäuseteilen, nämlich der Trägerhülse 34 und der Stellhülse 52 aufgenommen. Dieses Drehmoment ist um den Untersetzungsfaktor des Planetenradgetriebes 38 kleiner als das Drehmoment, das zwischen dem Planetenradgetriebe 38 und dem Winkelkopfgehäuse 19 wirkt. Die Verstelleinrichtung 58 kann deswegen als einfache Schraubverbindung ausgeführt sein, die einen zusätzlichen Rastmechanismus aufweisen kann. Aus Gründen der Drehmomentübertragung ist ein solcher Rastmechanismus jedoch nicht erforderlich. Falls dennoch ein derartiger, an sich bekannter Rastmechanismus gewünscht ist, so kann dieser ebenfalls sehr einfach und leicht aufgebaut sein, da er nur kleine Drehmomente aufzunehmen braucht.

Fig. 3 zeigt in einem axialen Schnitt Einzelheiten von in Fig. 2 nur schematisch dargestellten Teilen im Inneren des Winkelschraubers 10.

Auf einen Läuferstutzen 60 des in Fig. 3 nur angedeuteten Antriebs 32 ist eine Zwischenwelle 62 drehfest aufgeschoben, die einstückig mit einem ersten Sonnenrad 64 des zweistufig ausgeführten Planetenradgetriebes 38 ausgebildet ist. Das erste Sonnenrad 64 kämmt mit drei ersten Planetenrädern 66 einer ersten Planetenradstufe, von denen in Fig. 3 nur zwei erkennbar sind.

Die ersten Planetenräder 66 sind an einem ersten Planetenradträger 68 drehbar befestigt und kämmen gleichzeitig mit einem Hohlrad 70, welches sich über die gesamte axiale Länge des Planetenradgetriebes 38 erstreckt. Der erste Planetenradträger 68 ist mit einem zweiten Sonnenrad 72 einstückig ausgebildet oder drehfest verbunden, welches mit zweiten Planetenrädern 74 kämmt. Die zweiten Planetenräder 74 sind ihrerseits an einem zweiten Planetenradträger 76 drehbar gelagert und kämmen ebenfalls mit dem Hohlrad 70. Planetenradachsen 82, auf denen die zweiten Planetenräder 74 geführt sind, durchsetzen dabei den zweiten Planetenradträger 76 und bilden auf dessen getriebeabgewandter Seite Stutzen 80. Diese greifen an Flügeln eines Mitnahmerads 84 an, das die als Sechskant ausgeführte Spindel 40 antreibt und sich in axialer Richtung an einem von einem Sprengring 85 gehaltenen Ring 87 abstützt. Die Stutzen 80 und das Mitnahmerad 84 bilden eine Spielkupplung 86.

Das Hohlrad 70, welches gegenüber der Zwischenwelle 62 und der Spindel 40 ein Reaktionsmoment übernimmt und somit das Reaktionsteil des Planetenradgetriebes 38 darstellt, ist über ein Lager 88 drehbar in der mit dem Antrieb 32 verschraubten Trägerhülse 34 und der damit über die Verstelleinrichtung 58 verbundenen Stellhülse 52 aufgenommen. Das Hohlrad 70 ist an der Stellhülse 52 (bzw. einem damit drehfest verbundenen Teil) über die Drehmomentbegrenzungskupplung 50 festgelegt. Diese umfaßt einen drehfest in das Hohlrad 70 eingeschraubten Nockenring 90, dessen über das Hohlrad 70 hervorstehende Schulter 92 sich ebenfalls über das Lager 88 an der Stellhülse 52 abstützt, sowie einen Schaltring 96, der über eine Druckfeder 94 gegen den Nockenring 90 verspannt ist. Der Schaltring 96 ist axial, d.h. in Längsrichtung 95 der Spindel 40, verschiebbar, jedoch drehfest in einer mit der Stellhülse 52 verbundenen Zwischenhülse 98 aufgenommen.

Die drehfeste, aber axial verschiebbare Anordnung des Schaltrings 96 wird mit Hilfe von ersten und zweiten Längsnuten 100 bzw. 101 erzielt, die auf einer Umfangsfläche des Schaltrings 96 bzw. innenseitig auf der Zwischenhülse 98 angeordnet sind und mit Führungskugeln 102 zusammenwirken. Über die in den ersten und zweiten Längsnuten 100 bzw. 101 abrollenden Führungskugeln 102 können der Schaltring 96 und die Zwischenhülse 98 zueinander in axialer Richtung verschoben werden, wobei ein in die Zwischenhülse 98 eingesetzter Sprengring 105 ein Herausfallen der Führungskugeln 102 verhindert.

An der dem Nockenring 90 zugewandten Seite des Schaltrings 96 sind umfangsseitig drei Rollen 104 auf Achsen 106 drehbar befestigt. Die Rollen 104 können auf einer Nockenlaufbahn 108 abrollen, die auf einer dem Schaltring 96 zugewandten Stirnseite des Nockenrings 90 ausgebildet ist.

Rückwärtig stützt sich die Druckfeder 94 an einer Spannscheibe 110 ab, die in axialer Richtung verschiebbar in der Zwischenhülse 98 aufgenommen ist. Auf die Spannscheibe 110 wirken vier über den Umfang gleichmäßig verteilte Spannbolzen 112 ein, die in Bohrungen 114, die in einer Schulter der Zwischenhülse 98 angebracht sind, geführt sind und sich an einem Stellring 116 abstützen. Der Stellring 116 läßt sich auf einem außen an der Zwischenhülse 98 aufgebrachten Gewindeabschnitt 118 in der Längsrichtung 95 durch Verdrehen verschieben. Eine Längsverschiebung des Stellrings 116 auf dem Gewindeabschnitt 118 der Zwischenhülse 98 wird über die Spannbolzen 112 und die Spannscheibe 110 auf die Druckfeder 94 übertragen, so daß auf diese Weise die Vorspannung zwischen dem Schaltring 96 und dem Nokkenring 90 verändert werden kann. Zur Betätigung des Stellrings 116 wird ein Werkzeug, z.B. ein Schraubendreher, durch einen der Schlitze 30 im Drehring 28 (siehe Fig. 1) hindurch in eine von mehreren an dem Stellring 116 ausgebildeten Steckbuchsen 122 eingeführt. Sodann kann der Stellring 116 zusammen mit dem Drehring 28 so weit verdreht werden, bis die gewünschte Verspannung der Druckfeder 94 und damit das Auslösemoment der Drehmomentbegrenzungskupplung 50 erreicht ist.

Während des Eindrehens einer Schraube liegen die Rollen 104 an auf der Nockenbahn 108 ausgebildeten Nocken derart an, daß das auf das Hohlrad 70 ausgeübte Reaktionsmoment über die Nocken, die Rollen 104 und den Schaltring 96 auf die Zwischenhülse 98 und dadurch auf die drehfest damit verbundene Stellhülse 52 übertragen wird, so daß das Hohlrad 70 während des Eindrehens einer Schraube ruht. Wenn das Drehmoment zunimmt, so wächst das auf den Nockenring 90 wirkende Drehmoment soweit an, bis sich schließlich der Nockenring 90 zu drehen beginnt und dabei mit seinen Nocken die Rollen 104 und damit den Schaltring 96 entgegen der Kraft der Druckfeder 94 anhebt. Bei weiterer Drehung des Nockenrings 90 läuft dieser dann mit seinen Nocken unter den Rollen 104 hinweg, so daß sich die Rollen 104 mit dem Schaltring 96 schließlich wieder unter dem Druck der Druckfeder 94 absenken.

Während der Drehung des Nockenrings 90 und des damit verbundenen Hohlrads 70 ist das Planetenradgetriebe 38 nicht mehr drehfest festgelegt, so daß das vom Antrieb 32 auf die Spindel 40 ausgeübte Drehmoment praktisch auf Null reduziert wird. Bei dem Anheben des Schaltrings 96 entgegen der Kraft der Druckfeder 94 löst der Schaltring 96 einen Schalter 124 aus, der durch die Zwischenhülse 98 in einen oberhalb des Schaltrings 96 verbleibenden Freiraum 128 hineinragt. Der Schalter 124 unterbricht die Spannungsversorgung für den Antrieb 32 und stellt damit sicher, daß sich nach Überschreiten des Auslösemomentes der Nockenring 90 nicht mehrfach unter dem Schaltring 96 hinwegdreht.

## Patentansprüche

1. Kraftgetriebener Winkelschrauber (10) mit einem Gehäuse (11) umfassend ein Hauptgehäuseteil (12), in dem ein Antrieb (32) aufgenommen ist, mit einem damit gekoppelten Untersetzungsgetriebe (38) und einer davon über eine Drehmomentbegrenzuzrgskupplung (50), die ein erstes (96) und ein zweites (90) bei geschlossener Drehmomentbegrenzungskupplung (50) in Eingriff befindliches Kupplungsteil aufweist, angetriebenen Spindel (40), und mit einem Winkelkopf (20), der eine von der Spindel (40) angetriebene und winklig dazu angeordnete Werkzeugspindel (44) zum Antrieb eines Werkzeugs und ein Winkelkopfgehäuse (19) aufweist, das mit dem Hauptgehäuseteil (12) über eine Verstelleinrichtung (58) winkelmäßig verstellbar verbunden ist, wobei das Untersetzungsgetriebe (38) ein ein Reaktionsmoment gegenüber der Spindel (40) aufnehmendes Reaktionsteil (70) aufweist, das zumindest bei einem Verstellen der Verstelleinrichtung (58) mit dem Winkelkopfgehäuse (19) drehfest verbunden und über die Verstelleinrichtung (58) mit dem Antrieb (32) gekoppelt ist, **dadurch gekennzeichnet, daß** das Untersetzungsgetriebe (38) und der Antrieb (32) im Hauptgehäuseteil (12) aufgenommen sind, daß das erste Kupplungsteil (96) mit dem Winkelkopfgehäuse (19) drehfest verbunden und über die Verstelleinrichtung (58) mit dem Antrieb (32) gekoppelt ist, und daß das zweite Kupplungsteil (90) drehfest mit dem Reaktionsteil (70) des Untersetzungsgetriebes (38) verbunden ist.

2. Winkelschrauber nach Anspruch 1, **dadurch gekennzeichnet, daß** das erste Kupplungsteil (96) in axialer Richtung (95) verschiebbar in dem Gehäuse (11) angeordnet ist, und daß das Reaktionsteil gegenüber dem Gehäuse (11) frei drehbar ist.

3. Winkelschrauber nach Anspruch 2, **gekennzeichnet durch** einen Schalter (124) zum Abschalten des Winkelschraubers (10), der **durch** das erste Kupplungsteil (96) betätigbar ist.

4. Winkelschrauber nach einem der vorhergehenden Ansprüche, **dadurch gekennzeichnet, daß** das Reaktionsteil ein mehrere Planetenräder (66, 74) aufnehmendes Hohlrad (70) eines Planetenradgetriebes (38) ist.

5. Winkelschrauber nach einem der vorhergehenden Ansprüche, **dadurch gekennzeichnet, daß** die Verstelleinrichtung (58) einen Rastmechanismus aufweist.

## Claims

1. An offset power screwdriver (10) with a housing (11) comprising a main housing part (12), in which a drive (32) is accommodated, with a step-down gear (38) coupled thereto and a spindle (40) driven thereby via a torque limiting clutch (50), which comprises a first (96) and a second clutch part (90) in engagement when the torque limiting clutch (50) is engaged, and with an offset head (20), which comprises a tool spindle (44) driven by the spindle (40) and arranged at an angle thereto for driving a tool and an offset head housing (19), which is connected in angularly adjustable manner to the main housing part (12) via an adjusting means (58), the step-down gear (38) comprising a reaction element (70) absorbing a reaction torque relative to the spindle (40), which reaction element (70) is connected non-rotatably to the offset head housing (19) at least on adjustment of the adjusting means (58) and is coupled to the drive (32) via the adjusting means (58), **characterised in that** the step-down gear (38) and the drive (32) are accommodated in the main housing part (12), **in that** the first clutch part (96) is connected non-rotatably to the offset head housing (19) and is coupled to the drive (32) via the adjusting means (58), and **in that** the second clutch part (90) is connected non-rotatably to the reaction element (70) of the step-down gear (38).

2. An offset screwdriver according to claim 1, **characterised in that** the first clutch part (96) is arranged in the housing (11) so as to be displaceable in the axial direction (95), and **in that** the reaction element is freely rotatable relative to the housing (11).

3. An offset screwdriver according to claim 2, **characterised by** a switch (124) for switching off the offset screwdriver (10), said switch being actuatable by the first clutch part (96).

4. An offset screwdriver according to one of the preceding claims, **characterised in that** the reaction element is a ring gear (70) of a planetary gear system (38), said ring gear (70) accommodating a plurality of planetary wheels (66, 74).

5. An offset screwdriver according to one of the preceding claims, **characterised in that** the adjusting means (58) comprises a catch mechanism.

## Revendications

1. Visseuse à tête coudée (10) dynamométrique comportant un boîtier (11) formé par une partie principale de boîtier (12), dans lequel est logé un système d'entraînement (32), comportant un réducteur (38) couplé à celui-ci et une broche (40) actionnée par celui-ci par l'intermédiaire d'un dispositif d'accouplement limiteur de couple (50) qui comporte un premier élément d'accouplement (96) et un deuxième élément d'accouplement (90) en prise lorsque le dispositif d'accouplement limiteur de couple (50) est fermé, et comportant une tête coudée (20), qui comporte un porte-outil (44), qui est actionné par la broche (40) et est disposé en angle par rapport à celle-ci et qui est destiné à entraîner un outil, et un boîtier coudé de tête (19), qui est relié en angle de manière mobile avec la partie principale de boîtier (12) par l'intermédiaire d'un dispositif de manoeuvre (58), le réducteur (38) comportant un élément de réaction (70), qui absorbe un moment de réaction par rapport à la broche (40) et qui, au moins lors d'un déplacement du dispositif de manoeuvre (58), est relié de manière solidaire en rotation avec le boîtier coudé de tête (19) et est couplé au système d'entraînement (32) par l'intermédiaire du dispositif de manoeuvre (58), **caractérisée en ce que** le réducteur (38) et le système d'entraînement (32) sont logés dans la partie principale du boîtier (12), **en ce que** le premier élément d'accouplement (96) est relié de manière solidaire en rotation avec le boîtier coudé de tête (19) et est couplé au système d'entraînement (32) par l'intermédiaire du dispositif de manoeuvre (58), et **en ce que** le deuxième élément d'accouplement (90) est relié de manière solidaire en rotation avec l'élément de réaction (70) du réducteur (38).

2. Visseuse à tête coudée selon la revendication 1, **caractérisée en ce que** le premier élément d'accouplement (96) est agencé dans le boîtier (11) de manière mobile dans le sens axial (95), et **en ce que** l'élément de réaction est librement rotatif par rapport au boîtier (11).

3. Visseuse à tête coudée selon la revendication 2, **caractérisée par** un commutateur (124) pour déconnecter la visseuse à tête coudée (10), lequel est apte à être actionné par le premier élément d'accouplement (96).

4. Visseuse à tête coudée selon l'une quelconque des revendications précédentes, **caractérisée en ce que** l'élément de réaction est une couronne (70) d'un engrenage planétaire (38), munie de plusieurs roues planétaires (66, 74).

5. Visseuse à tête coudée selon l'une quelconque des revendications précédentes, **caractérisée en ce que** le dispositif de manoeuvre (58) comporte un mécanisme de blocage.
